# EUROPÄISCHE PATENTSCHRIFT

(11) **EP 2 526 742 B1**
(45) Veröffentlichungstag und Bekanntmachung des Hinweises auf die Patenterteilung: **11.06.2014**
(21) Anmeldenummer: 11779370.3
(22) Anmeldetag: 24.10.2011
(51) Int. Cl.: H05B 41/292

(54) **SCHALTUNGSANORNDUNG UND VERFAHREN ZUM BETREIBEN EINER HOCHDRUCKENTLADUNGSLAMPE UNTERHALB IHRER NOMINALEN LEISTUNG**
CIRCUIT ARRANGEMENT AND METHOD FOR OPERATION OF A HIGH-PRESSURE DISCHARGE LAMP BELOW ITS NOMINAL POWER
AGENCEMENT DE CIRCUIT ET PROCÉDÉ DE FONCTIONNEMENT D'UNE LAMPE À DÉCHARGE À HAUTE PRESSION SOUS SA PUISSANCE NOMINALE

(30) Priorität: 09.11.2010 DE 102010043604
(43) Veröffentlichungstag der Anmeldung: 28.11.2012
(73) Patentinhaber: OSRAM GmbH, 80807 München (DE)
(72) Erfinder: MÜHLSCHLEGEL, Joachim, 82194 Gröbenzell (DE); KLOSS, Andreas, 85579 Neubiberg (DE)
(86) Internationale Anmeldenummer: PCT/EP2011/068509
(87) Internationale Veröffentlichungsnummer: WO 2012/062556

(56) Entgegenhaltungen:
- EP-A2- 1 309 228
- EP-A2- 1 418 795
- EP-A2- 2 043 409
- US-A1- 2007 024 207

## Beschreibung

### Technisches Gebiet

Die Erfindung betrifft ein Verfahren zum Betreiben einer Hochdruckentladungslampe unterhalb ihrer nominalen Leistung mit einer Wechselspannung und einem Wechselstrom einer vorbestimmten Betriebsfrequenz.

### Hintergrund

Die Erfindung geht aus von einem Verfahren zum Betreiben einer Hochdruckentladungslampe unterhalb ihrer nominalen Leistung mit einem Wechselstrom einer vorbestimmten Betriebsfrequenz nach der Gattung des Hauptanspruchs.

Sollen Hochdruckentladungslampen, im Folgenden auch Lampe genannt, gedimmt betrieben werden, so treten verschiedene Probleme auf. Praktisch alle marktgängigen Hochdruckentladungslampen sind auf ihre nominale Leistung hin optimiert, so dass die plasmaphysikalischen Prozesse und der thermische Haushalt der Lampe bei der nominalen Lampenleistung optimal ablaufen und die höchste Effizienz haben. Als nominale Leistung der Hochdruckentladungslampe, wird im Folgenden die vom Hersteller für diese Lampe spezifizierte Leistung angesehen. Durch die optimierten plasmaphysikalischen Prozesse und den ebenfalls optimierten thermischen Haushalt der Hochdruckentladungslampe weist die Hochdruckentladungslampe beim Betrieb mit ihrer nominalen Lampenleistung oder Nennleistung eine gute Betriebsstabilität auf. Beim Dimmen von Hochdruckentladungslampen leidet die Betriebsstabilität mitunter erheblich, da der thermische Haushalt des Brenners mit zunehmender Dimmstufe immer weiter von seinem Optimum entfernt arbeiten muss. Ein Großteil der marktgängigen Hochdruckentladungslampen wird mit Wechselstrom betrieben. Dabei kommt meistens ein rechteckförmiger Betriebsstrom niedriger Frequenz zum Einsatz, was auch ,wackelnder Gleichstrombetrieb' genannt wird. Dabei wird ein im Wesentlichen rechteckförmiger Strom mit einer Frequenz von üblicherweise 50Hz bis zu einigen kHz an die Lampe angelegt. Bei jedem Umschwingen zwischen positiver und negativer Spannung kommutiert die Lampe, da sich auch die Stromrichtung umkehrt und der Strom damit kurzzeitig zu null wird. Dieser Betrieb stellt sicher, dass die Elektroden der Lampe trotz eines Quasi-Gleichstrombetriebs gleichmäßig belastet werden.

Aus der EP 1 418 795 A2 ist ein Betriebsverfahren für eine Hochdruckentladungslampe bekannt, bei dem die Hochdruckentladungslampe abhängig von der aktuellen Lampenspannung und ob die Hochdruckentladungslampe sich im Leistungssparmodus befindet, mit verschiedenen Frequenzen betrieben wird.

Aus der US 2007/0024207 ist eine Schaltungsanordnung bekannt, die ein Springen des Bogenansatzes detektiert und daraufhin ein eventuelles flackern der Lampe vermeidet.

Aus der EP 2 043 409 A2 ist ein Projektor bekannt, der eine Hochdruckentladungslampe mit einer Rechteckförmigen Stromform betreibt, wobei der Projektor die Hochdruckent ladungslampe abhängig von ihrem Zustand (zB Alterungszustand) auch mit einer pultdachförmigen Stromform betreiben kann.

Der Bogenansatz auf den Elektroden ist beim Betrieb einer Gasentladungslampe mit Wechselstrom grundsätzlich problematisch. Beim Betrieb mit Wechselstrom wird während einer Kommutierung der Betriebsspannung eine Kathode zur Anode und umgekehrt eine Anode zur Kathode. Der Übergang Kathode-Anode ist prinzipbedingt unproblematisch, da die Temperatur der Elektrode keinen Einfluss auf ihren anodischen Betrieb hat. Beim Übergang Anode-Kathode hängt die Fähigkeit der Elektrode, einen ausreichend hohen Strom liefern zu können, von deren Temperatur ab. Ist diese zu niedrig, wechselt der Lichtbogen während der Kommutierung, meistens nach dem Nulldurchgang, von einer kurzzeitigen diffusen Bogenansatzbetriebsweise (sog. ,diffuse-mode'), zu einer punktförmigen Bogenansatzbetriebsweise (sogenannter ,spot-mode'). Dieser Wechsel geht manchmal mit einem oft sichtbaren Einbruch der Lichtemission einher, was als Flackern wahrgenommen werden kann.

Im Dimmbetrieb werden die Elektroden der Hochdruckentladungslampe immer kälter und bei der Kommutierung des Betriebsstromes kann die Lampe beginnen zu flackern und instabil zu werden. Diese Instabilitäten bei der Kommutierung verursachen mitunter erhebliche elektromagnetische Störungen.

### Aufgabe

Es ist Aufgabe der Erfindung, ein Verfahren zum Betreiben einer Hochdruckentladungslampe unterhalb ihrer nominalen Leistung mit einem Wechselstrom einer vorbestimmten Betriebsfrequenz anzugeben, welches weniger elektromagnetische Störungen verursacht.

### Darstellung der Erfindung

Die Lösung der Aufgabe bezüglich des Verfahrens erfolgt erfindungsgemäß mit einem Verfahren zum Betreiben einer Hochdruckentladungslampe unterhalb ihrer nominalen Leistung, wobei die Hochdruckentladungslampe bei Nominalleistung mit einem Wechselstrom einer vorbestimmten Betriebsfrequenz betrieben wird, und die Lampenspannung während einer Halbperiode zumindest am Anfang einer Halbperiode und am Ende einer Halbperiode gemessen wird, mit folgenden Schritten:
- Absenken der aktuellen Betriebsfrequenz unter eine Obergrenze,
- Ändern der Stromform des Wechselstroms auf eine pultdachförmige Stromform, die abhängig von der Differenz der Lampenspannungen am Ende und am Anfang der Halbperiode ist, bei der sich der Betrag des Stromes |Iₛₜₐᵣₜ| zu Beginn der Halbperioden zu dem Betrag des Stromes |I_{end}| am Ende der Halbperioden verhält wie |Iₛₜₐᵣₜ| : |I_{end}| = 1:1,2 .. 1:3,0. Durch die pultdachförmige Stromform wird der Gasentladungslampenbrenner bis zur Kommutierung soweit aufgeheizt, dass diese ohne Probleme und ohne die oben beschriebenen elektromagnetischen Störungen aufgrund einer hochfrequenten Stromschwingung kurz nach der Kommutierung durchgeführt werden kann.

Bevorzugt verhält sich der Betrag des Stromes |Iₛₜₐᵣₜ| zu Beginn der Halbperioden zu dem Betrag des Stromes |I_{end}| am Ende der Halbperioden wie |Iₛₜₐᵣₜ| : |I_{end}| = 1 : 1, 5 .. 1 : 3, 0 . Diese Werte stellen eine saubere Kommutierung auch bei schwierigen Lampen sicher.

In einer ersten Ausgestaltung des Verfahrens beträgt die Obergrenze 120Hz. Damit lassen sich handelsübliche Lampen sicher dimmen.

In einer zweiten Ausgestaltung des Verfahrens beträgt die Obergrenze 80Hz. Damit sind als schwierig geltende handelsübliche Lampen sicher dimmbar.

In einer dritten Ausgestaltung des Verfahrens beträgt die Obergrenze 1Hz. Mit dieser Variante können auch sehr schwierig zu dimmende Speziallampen gut gedimmt werden.

Die vorbestimmte Betriebsfrequenz beträgt dabei üblicherweise 160Hz.

Der Betrag des Stromes |I_{end}| der erfindungsgemäßen Pultdachförmigen Stromform am Ende der Halbperioden wird in einer bevorzugten Ausführungsform erhöht, wenn ein Schwellwert für die Differenz der Lampenspannungen am Ende und am Anfang der Halbperioden nicht erreicht wird.

Besonders bevorzugt wird der Schwellwert für die Differenz der Lampenspannungen in einen unteren Schwellwert und einen oberen Schwellwert aufgeteilt, und der Betrag des Stromes |I_{end}| am Ende der Halbperioden wird erhöht, wenn der untere Schwellwert unterschritten wird, und der Betrag des Stromes |I_{end}| am Ende der Halbperioden wird reduziert, wenn der obere Schwellwert überschritten wird.

Bei einer weiteren Ausführungsform wird der Schwellwert für die Differenz der Lampenspannungen in einen unteren Schwellwert und einen oberen Schwellwert aufgeteilt, und der Betrag des Stromes |Istart| am Anfang der Halbperioden wird erhöht, wenn der untere Schwellwert unterschritten wird, und der Betrag Stromes |Istart| am Anfang der Halbperioden wird reduziert, wenn der obere Schwellwert überschritten wird.

Bei einer weiteren Ausführungsform wird bei unterschreiten des unteren Schwellwertes der Betrag des Stromes |Istart| am Anfang der Halbperioden und der Betrag des Stromes |Iend| am Ende der Halbperioden erhöht, und bei überschreiten des oberen Schwellwertes wird der Betrag des Stromes |Istart| am Anfang der Halbperioden und der Betrag des Stromes |Iend| am Ende der Halbperioden reduziert.

Der Schwellwert für die Differenz der Lampenspannungen liegt dabei bevorzugt zwischen 0,2 Volt und 3 Volt. Weiterhin ist der obere Schwellwert maximal 0,5Volt größer als der untere Schwellwert.

Die Stromform des Wechselstroms bei Nominalleistung ist bevorzugt rechteckförmig.

Bei Lampen mit einem ungünstigen Verhältnis von Elektrodendurchmesser zu Nominalleistung ist die Stromform des Wechselstroms bei Nominalleistung bevorzugt pultdachförmig, wobei sich der Betrag des Stromes |Iₛₜₐᵣₜ| zu Beginn der Halbperioden zu dem Betrag des Stromes |I_{end}| am Ende der Halbperioden verhält wie |Iₛₜₐᵣₜ| : |I_{end}| = 1: 1 .. 1 : 1, 2 .

Die Lösung der Aufgabe bezüglich der Schaltungsanordnung erfolgt mit einer Schaltungsanordnung zum Betreiben einer Hochdruckentladungslampe unterhalb ihrer nominalen Leistung, wobei die Hochdruckentladungslampe bei Nominalleistung mit einem Wechselstrom einer vorbestimmten Betriebsfrequenz betrieben wird, und die Schaltungsanordnung dabei das oben beschriebene Verfahren ausführt.

Die Schaltungsanordnung kann dabei in an sich bekannter Weise aufgebaut sein. Die Schaltungsanordnung kann eine Leistungsfaktorkorrekturschaltung beinhalten, die an ihrem Ausgang einen Zwischenspannungskreis speist, an dem ein Wechselrichter in Form einer Voll- oder einer Halbbrücke angeschlossen ist. Die Schaltungsanordnung kann ein Impulsoder ein Resonanzzündgerät beinhalten, um die Hochdruckentladungslampe zünden zu können. Die Schaltungsanordnung kann eine analoge oder eine digitale Steuerschaltung beinhalten, die die Leistungsfaktorkorrekturschaltung und den Wechselrichter steuert. Bevorzugt weist die Schaltungsanordnung eine digitale Steuerschaltung mit einem Mikrocontroller auf.

Weitere vorteilhafte Weiterbildungen und Ausgestaltungen der erfindungsgemäßen Schaltungsanordnung und des erfindungsgemäßen Verfahrens zum Betreiben einer Hochdruckentladungslampe unterhalb ihrer nominalen Leistung ergeben sich aus weiteren abhängigen Ansprüchen und aus der folgenden Beschreibung.

### Kurze Beschreibung der Zeichnungen

Weitere Vorteile, Merkmale und Einzelheiten der Erfindung ergeben sich anhand der nachfolgenden Beschreibung von Ausführungsbeispielen sowie anhand der Zeichnungen, in welchen gleiche oder funktionsgleiche Elemente mit identischen Bezugszeichen versehen sind. Dabei zeigen:
- Fig.1: einen Lampenspannungsverlauf mit sehr schwach ausgeprägtem diffus-spot-Übergang bei Nominalleistung (Kurve 10) und stark ausgeprägtem diffus-spot-Übergang im Dimmbetrieb (53 % der Nominalleistung, Kurve 12),
- Fig. 2: einen Lampenstromverlauf bei sehr schwach ausgeprägtem diffus-spot-Übergang bei Nominalleistung (Kurve 20) und stark ausgeprägtem diffus-spot-Übergang im Dimmbetrieb (53 % der Nominalleistung, Kurve 22),
- Fig. 3: mehrere Lampenstromverläufe bei 50 Hz, Kurve 30 einen Lampenstromverlauf bei 100 % der Nominalleistung, Kurve 32 einen Lampenstromverlauf bei 55 % der Nominalleistung mit einem Betriebsverfahren nach dem Stand der Technik, Kurve 34 einen Lampenstromverlauf bei 55 % der Nominalleistung mit dem erfindungsgemäßen Verfahren,
- Fig. 4: einen Ausschnitt der Kommutierung der Lampenstromverläufe bei 50 Hz aus Fig. 3 in höherer Zeitauflösung, Kurve 40 den Lampenstromverlauf bei 100 % der Nominalleistung, Kurve 42 den Lampenstromverlauf bei 55 % der Nominalleistung mit einem Betriebsverfahren nach dem Stand der Technik, Kurve 44 den Lampenstromverlauf bei 55 % der Nominalleistung mit dem erfindungsgemäßen Verfahren.

### Bevorzugte Ausführung der Erfindung

**Fig.1** zeigt einen Lampenspannungsverlauf mit sehr schwach ausgeprägtem diffus-spot-Übergang bei Nominalleistung (Kurve 10) und stark ausgeprägtem diffus-spot-Übergang 122 im Dimmbetrieb (53 % der Nominalleistung, Kurve 12) bei einer zeitlichen Auflösung von 10µs/Div.

**Fig. 2** zeigt den Lampenstromverlauf der Signale der Fig. 1 bei sehr schwach ausgeprägtem diffus-spot-Übergang bei Nominalleistung (Kurve 20) und stark ausgeprägtem diffus-spot-Übergang 221 im Dimmbetrieb (53 % der Nominalleistung, Kurve 22) bei einer zeitlichen Auflösung von 10µs/Div. Diese beiden Figuren machen die der Erfindung zugrundeliegende Problematik deutlich. Im Dimmbetrieb werden die Elektroden zu kalt, und bei jeder Kommutierung ergeben sich Probleme beim Übergang von der diffusen Bogenansatzbetriebsweise zur punktförmigen Bogenansatzbetriebsweise, eben dem oben schon erwähnten diffus-spot-Übergang 121, bzw 221. Dies ist deutlich in den Kurven 12 beziehungsweise 22 zu sehen, wo es bei diesem Übergang zu starkem Aufschwingen beim diffus-spot-Übergang 121, 221 kommt, was sich als hochfrequente Störung im Spektrum bemerkbar macht. Um mit einer solchen Betriebsweise die Grenzwerte für die elektromagnetische Verträglichkeit einhalten zu können sind große und teure Filterbauteile notwendig. Außerdem machen sich diese Instabilitäten bei der Kommutierung als Flackern im Betrieb bemerkbar. Daher wird für den gedimmten Betrieb ein erfindungsgemäßer Pultdachförmiger Lampenstrom vorgeschlagen, dessen Betrag |Iₛₜₐᵣₜ| sich zu Beginn der Halbperioden zu dem Betrag |I_{end}| am Ende der Halbperioden verhält wie |Iₛₜₐᵣₜ| : |I_{end}| = 1:1.2 bis 1:3.0. Besonders bevorzugt ist der Lampenstrom am Ende der Halbperiode im Mittel doppelt so groß wie zu Beginn der Halbperiode. Erfindungsgemäß ist der Lampenstrom während der Halbperioden variabel und hängt ab von der Änderung der Lampenspannung während einer Halbperiode. Die Höhe des Lampenstromanstiegs während einer Halbperiode, also das Verhältnis von Startstrom zu Endstrom |Iₛₜₐᵣₜ| : |I_{end}| richtet sich nach der Lampenspannung und vor allem nach der Änderung der Lampenspannung, die während der Halbperiode anliegt. Die Änderung des Lampenstroms in einer Halbperiode wird so eingestellt, dass die Lampenspannung um einen zuvor berechneten oder einem vorgegebenen Wert ΔU₁, ΔU₂ angestiegen ist. Der Schwellwert für den Spannungsanstieg der Lampenspannung in der Halbperiode beträgt je nach Gasentladungslampe zwischen 0,2V und 4V. Der Schwellwert ist bevorzugt in einen unteren Schwellwert und einen oberen schwellwert aufgeteilt. Der Spannungsanstieg berechnet sich aus der Differenz der Lampenspannung am Ende der Halbperiode zur Lampenspannung am Beginn der Halbperiode. Wird der Schwellwert für den Lampenspannungsanstieg innerhalb der Halbperiode nicht erreicht, so wird das Verhältnis von Startstrom zu Endstrom für die nächste Halbperiode |Iₛₜₐᵣₜ| : |I_{end}| erhöht, um die Kathode mehr Aufzuheizen und einen ausgeprägten diffus-spot-Übergang bei der Kommutierung möglichst zu vermeiden. Um eine robuste Regelcharakteristik zu erreichen, wird das Verhältnis von Startstrom zu Endstrom für die nächste Halbperiode |Iₛₜₐᵣₜ| : |I_{end}| erhöht, wenn ein unterer Schwellwert für den Spannungsanstieg der Lampenspannung in der Halbperiode unterschritten wird, und erniedrigt, wenn ein oberer Schwellwert für den Spannungsanstieg der Lampenspannung in der Halbperiode überschritten wird. Liegt der Anstieg der Lampenspannung im Bereich zwischen unterem und oberem Schwellwert, so wird das Verhältnis von Startstrom zu Endstrom für die nächste Halbperiode |Iₛₜₐᵣₜ| : |I_{end}| beibehalten.

Fig. 3 zeigt die Lampenstromverläufe bei 50 Hz, Kurve 30 zeigt den Lampenstromverlauf bei 100 % der Nominalleistung, Kurve 32 zeigt den Lampenstromverlauf bei 55 % der Nominalleistung mit einem Betriebsverfahren nach dem Stand der Technik, Kurve 34 zeigt den Lampenstromverlauf bei 55 % der Nominalleistung mit dem erfindungsgemäßen Betriebsverfahren bei einer zeitlichen Auflösung von 10ms/Div. Der Pultdachförmige Stromverlauf ist in der Kurve 34 gut zu sehen, hier ist der Lampenstrom am Ende der Halbperiode doppelt so groß wie zu Beginn der Halbperiode. Dies würde aber nicht genügen, um einen stabilen Betrieb der Hochdruckentladungslampe bei niedrigen Dimmstufen sicherzustellen. Erstaunlicherweise hat sich gezeigt, dass ein sicherer Betrieb der Hochdruckentladungslampe damit erreicht werden kann, indem die pultdachförmige Stromform mit einem sehr niederfrequenten Betrieb kombiniert wird. Dies lässt sich daraus erklären, dass durch den kurzzeitigen Quasi-Gleichstrombetrieb immer die Elektrode aufgeheizt wird, die bei der nächsten Kommutierung von der Anode zur Kathode wird, da die hohe Betriebstemperatur der Elektrode ja nur für ihren kathodischen Betrieb notwendig ist. Die andere Elektrode kühlt in dieser Phase natürlich stärker aus, dies ist aber für die nächste Kommutierung unproblematisch, da die Elektrode dann ja einen Wechsel von der Kathode zur Anode durchläuft, und die Temperatur für den anodischen Betrieb der Elektrode nicht relevant ist. Nach dieser Kommutierung wird sie aber im anodischen Betrieb wieder ebenso lange Aufgeheizt, um dann eine genügend hohe Temperatur für den Übergang Anode-Kathode aufzuweisen. Erfindungsgemäß wird daher im Dimmbetrieb die Betriebsfrequenz unter eine Obergrenze abgesenkt, um diesen Stabilen Betrieb zu Erreichen. Die Obergrenze liegt bei maximal 120Hz, bevorzugt wird die Betriebsfrequenz auf eine Frequenz um die 50Hz bis 60Hz abgesenkt. Niedrigere Frequenzen können problematisch werden, da das menschliche Auge bei einer Betriebsfrequenz unterhalb 50Hz eine erhöhte Flickersensitivität zeigt, die sich auf den Dimmbetrieb negativ auswirkt. Erst unterhalb einem Hertz nimmt die Flickersensitivität des menschlichen Auges wieder ab, so dass auch sehr niedrige Betriebsfrequenzen möglich sind. Bei sehr niedrigen Dimmleveln kann ein erstaunlich stabiler Betrieb der Hochdruckentladungslampe bei sehr niedrigen Betriebsfrequenzen unterhalb einem Hertz erreicht werden. Die besonders bevorzugte erfindungsgemäße Betriebsfrequenz liegt also bei 50Hz bis 60Hz, bei sehr niedrigen Dimmleveln bei unter 1Hz. Auch hier wird erfindungsgemäß wieder der Anstieg der Lampenspannung in einer Halbperiode gemessen und das Verhältnis von Startstrom zu Endstrom |Iₛₜₐᵣₜ| : |I_{end}| für die nächste Halbperiode entsprechend dem Spannungsanstieg in der aktuellen Halbperiode angepasst.

**Fig. 4** zeigt einen Ausschnitt der Kommutierung der Lampenstromverläufe bei 50 Hz aus **Fig. 3** in höherer Zeitauflösung, Kurve 40 den Lampenstromverlauf bei 100 % der Nominalleistung, Kurve 42 den Lampenstromverlauf bei 55 % der Nominalleistung mit einem Betriebsverfahren nach dem Stand der Technik, Kurve 44 den Lampenstromverlauf bei 55 % der Nominalleistung mit dem erfindungsgemäßen Verfahren. Die Zeitauflösung beträgt hier nicht mehr 10ms/Div, sonder nur noch 10µs/Div. Dargestellt ist insbesondere die Kommutierung des Lampenstromes. Gut zu sehen ist, dass bei dem erfindungsgemäßen Betriebsverfahren (Kurve 44) signifikant weniger Störungen auftreten als bei einem Betriebsverfahren gemäß dem Stand der Technik (Kurve 42). Mit dem erfindungsgemäßen Betriebsverfahren treten praktisch keine Störungen bei der Kommutierung des Lampenstromes mehr auf, und eine Schaltungsanordnung, die das erfindungsgemäße Betriebsverfahren ausführt, ist signifikant einfacher zu entstören, und damit auch wesentlich kostengünstiger herzustellen.

## Patentansprüche

1. Verfahren zum Betreiben einer Hochdruckentladungslampe unterhalb ihrer nominalen Leistung, wobei die Hochdruckentladungslampe bei Nominalleistung mit einem Wechselstrom einer vorbestimmten Betriebsfrequenz betrieben wird, und die Lampenspannung während einer Halbperiode zumindest am Anfang einer Halbperiode und am Ende einer Halbperiode gemessen wird, mit folgenden Schritten:
- Absenken der aktuellen Betriebsfrequenz ausgehend von der vorbestimmten Betriebsfrequenz unter eine Obergrenze, und
- Ändern der Stromform des Wechselstroms auf eine pultdachförmige Stromform, die abhängig von der Differenz der Lampenspannungen am Ende und am Anfang der Halbperiode ist, bei der sich der Betrag des Stromes |Iₛₜₐᵣₜ| zu Beginn der Halbperioden zu dem Betrag des Stromes |I_{end}| am Ende der Halbperioden verhält wie |Iₛₜₐᵣₜ| : |Iend| = 1:1,2 .. 1:3,0.

2. Verfahren nach Anspruch 1, **dadurch gekennzeichnet, dass** sich der Betrag des Stromes |Iₛₜₐᵣₜ| zu Beginn der Halbperioden zu dem Betrag des Stromes |I_{end}| am Ende der Halbperioden verhält wie |Iₛₜₐᵣₜ| : |I_{end}| = 1:1,5 .. 1:3,0.

3. Verfahren nach Anspruch 1 oder 2, **dadurch gekennzeichnet, dass** die Obergrenze der aktuellen Betriebsfrequenz 120Hz beträgt.

4. Verfahren nach Anspruch 1 oder 2, **dadurch gekennzeichnet, dass** die Obergrenze der aktuellen Betriebsfrequenz 80Hz beträgt.

5. Verfahren nach Anspruch 1 oder 2, **dadurch gekennzeichnet, dass** die Obergrenze der aktuellen Betriebsfrequenz 1Hz beträgt.

6. Verfahren nach einem der Ansprüche 1 bis 5, **dadurch gekennzeichnet, dass** die vorbestimmte Betriebsfrequenz 160Hz beträgt.

7. Verfahren nach einem der vorhergehenden Ansprüche, **dadurch gekennzeichnet, dass** Betrag des Stromes |I_{end}| am Ende der Halbperioden erhöht wird, wenn ein Schwellwert für die Differenz der Lampenspannungen am Ende und am Anfang der Halbperioden nicht erreicht wird.

8. Verfahren nach einem der vorhergehenden Ansprüche 1 bis 7, **dadurch gekennzeichnet, dass** der Schwellwert für die Differenz der Lampenspannungen in einen unteren Schwellwert und einen oberen Schwellwert aufgeteilt ist, und der Betrag des Stromes |I_{end}| am Ende der Halbperioden erhöht wird, wenn der untere Schwellwert unterschritten wird, und der Betrag des Stromes |I_{end}| am Ende der Halbperioden reduziert wird, wenn der obere Schwellwert überschritten wird.

9. Verfahren nach einem der vorhergehenden Ansprüche 1 bis 7, **dadurch gekennzeichnet, dass** der Schwellwert für die Differenz der Lampenspannungen in einen unteren Schwellwert und einen oberen Schwellwert aufgeteilt ist, und der Betrag des Stromes |Iₛₜₐᵣₜ| am Anfang der Halbperioden erhöht wird, wenn der untere Schwellwert unterschritten wird, und der Betrag Stromes |Iₛₜₐᵣₜ| am Anfang der Halbperioden reduziert wird, wenn der obere Schwellwert überschritten wird.

10. Verfahren nach beiden vorhergehenden Ansprüchen 8 und 9, **dadurch gekennzeichnet, dass** bei unterschreiten des unteren Schwellwertes der Betrag des Stromes |Iₛₜₐᵣₜ| am Anfang der Halbperioden und der Betrag des Stromes |I_{end}| am Ende der Halbperioden erhöht wird, und bei überschreiten des oberen Schwellwertes der Betrag des Stromes |Iₛₜₐᵣₜ| am Anfang der Halbperioden und der Betrag des Stromes |I_{end}| am Ende der Halbperioden reduziert wird.

11. Verfahren nach einem der Ansprüche 1 bis 10, **dadurch gekennzeichnet, dass** der Schwellwert für die Differenz der Lampenspannungen zwischen 0,2 Volt und 3 Volt liegt.

12. Verfahren nach Anspruch 11, **dadurch gekennzeichnet, dass** der obere Schwellwert maximal 0,5Volt größer ist als der untere Schwellwert.

13. Verfahren nach einem der Ansprüche 1 bis 12, **dadurch gekennzeichnet, dass** die Stromform des Wechselstroms bei Nominalleistung rechteckförmig ist.

14. Verfahren nach einem der Ansprüche 1 bis 12, **dadurch gekennzeichnet, dass** die Stromform des Wechselstroms bei Nominalleistung pultdachförmig ist, wobei sich der Betrag des Stromes |Iₛₜₐᵣₜ| zu Beginn der Halbperioden zu dem Betrag des Stromes |I_{end}| am Ende der Halbperioden verhält wie |Iₛₜₐᵣₜ| : |I_{end}| = 1:1 .. 1:1,2.

15. Schaltungsanordnung zum Betreiben einer Hochdruckentladungslampe unterhalb ihrer nominalen Leistung, wobei die Hochdruckentladungslampe bei Nominalleistung mit einem Wechselstrom einer vorbestimmten Betriebsfrequenz betrieben wird, **dadurch gekennzeichnet, dass** sie dazu ausgelegt ist, ein Verfahren gemäß einem der Ansprüche 1 bis 14 auszuführen.

## Claims

1. Method for operating a high-pressure discharge lamp below its nominal power, wherein the high-pressure discharge lamp is operated at nominal power with an alternating current having a predetermined operating frequency, and the lamp voltage is measured during a half-cycle at least at the start of a half-cycle and at the end of a half-cycle, comprising the following steps:
- reducing the present operating frequency, starting from the predetermined operating frequency, to below an upper limit, and
- changing the current shape of the alternating current to a monopitch roof-shaped current shape, which is dependent on the difference in the lamp voltages at the end and at the start of the half-cycle, in which the absolute value of the current |Iₛₜₐᵣₜ| at the beginning of the half-cycles with respect to the absolute value of the current |I_{end}| at the end of the half-cycles is, for example, |Iₛₜₐᵣₜ| : |I_{end}| = 1 : 1 . 2 .. 1:3.0.

2. Method according to Claim 1, **characterized in that** the absolute value of the current |Iₛₜₐᵣₜ| at the beginning of the half-cycles with respect to the absolute value of the current |I_{end}| I at the end of the half-cycles is, for example, |Iₛₜₐᵣₜ| : |I_{end}| = 1:1.5 .. 1:3.0.

3. Method according to Claim 1 or 2, **characterized in that** the upper limit of the present operating frequency is 120 Hz.

4. Method according to Claim 1 or 2, **characterized in that** the upper limit of the present operating frequency is 80 Hz.

5. Method according to Claim 1 or 2, **characterized in that** the upper limit of the present operating frequency is 1 Hz.

6. Method according to one of Claims 1 to 5, **characterized in that** the predetermined operating frequency is 160 Hz.

7. Method according to one of the preceding claims, **characterized in that** the absolute value of the current |I_{end}| at the end of the half-cycles is increased when a threshold value for the difference between the lamp voltages at the end and at the start of the half-cycles is not reached.

8. Method according to one of the preceding Claims 1 to 7, **characterized in that** the threshold value for the difference between the lamp voltages is split into a lower threshold value and an upper threshold value, and the absolute value of the current |I_{end}| at the end of the half-cycles is increased when the lower threshold value is undershot, and the absolute value of the current |I_{end}| at the end of the half-cycles is reduced when the upper threshold value is overshot.

9. Method according to one of the preceding Claims 1 to 7, **characterized in that** the threshold value for the difference between the lamp voltages is split into a lower threshold value and an upper threshold value, and the absolute value of the current |Iₛₜₐᵣₜ| at the start of the half-cycles is increased when the lower threshold value is undershot, and the absolute value of the current |Iₛₜₐᵣₜ| at the start of the half-cycles is reduced when the upper threshold value is overshot.

10. Method according to both of the preceding Claims 8 and 9, **characterized in that,** in the event that the lower threshold value is undershot, the absolute value of the current |Iₛₜₐᵣₜ| at the start of the half-cycles and the absolute value of the current |I_{end}| at the end of the half-cycles is increased and, in the event of the upper threshold value being overshot, the absolute value of the current |Iₛₜₐᵣₜ| at the start of the half-cycles and the absolute value of the current |I_{end}| at the end of the half-cycles is reduced.

11. Method according to one of Claims 1 to 10, **characterized in that** the threshold value for the difference between the lamp voltages is between 0.2 volt and 3 volts.

12. Method according to Claim 11, **characterized in that** the upper threshold value is at most 0.5 volt greater than the lower threshold value.

13. Method according to one of Claims 1 to 12, **characterized in that** the current shape of the alternating current at nominal power is rectangular.

14. Method according to one of Claims 1 to 12, **characterized in that** the current shape of the alternating current at nominal power is monopitch roof-shaped, wherein the absolute value of the current |Iₛₜₐᵣₜ| at the beginning of the half-cycles with respect to the absolute value of the current |I_{end}| at the end of the half-cycles is, for example, |Iₛₜₐᵣₜ| : |I_{end}| = 1:1 .. 1:1.2.

15. A circuit arrangement for operating a high-pressure discharge lamp below its nominal power, wherein the high-pressure discharge lamp is operated at nominal power with an alternating current having a predetermined operating frequency, **characterized in that** it is designed to implement a method according to one of Claims 1 to 14.

## Revendications

1. Procédé de fonctionnement d'une lampe à décharge haute pression en dessous de sa puissance nominale, dans lequel à la puissance nominale la lampe à décharge haute pression fonctionne avec un courant alternatif d'une fréquence de fonctionnement prédéterminée, et la tension de lampe pendant une demi-période est mesurée au moins au début d'une demi-période et à la fin d'une demi-période, comprenant les étapes suivantes :
- réduction de la fréquence de fonctionnement du moment à partir de la fréquence de fonctionnement prédéterminée en dessous d'une limite supérieure, et
- modification de la forme de courant du courant alternatif en une forme de courant en forme de toit, qui dépend de la différence des tensions de lampe à la fin et au début de la demi-période, dans laquelle le rapport entre la valeur du courant |Iₛₜₐᵣₜ| au début des demi-périodes et la valeur du courant à la fin des demi-périodes |I_{end}| est |Iₛₜₐᵣₜ| : |I_{end}| = 1:1,2 ... 1:3,0.

2. Procédé selon la revendication 1, **caractérisé en ce que** le rapport entre la valeur du courant |Iₛₜₐᵣₜ| au début des demi-périodes et la valeur du courant |I_{end}| à la fin des demi-périodes est |Iₛₜₐᵣₜ| : |Iend| = 1 : 1, 5 ... 1:3,0.

3. Procédé selon la revendication 1 ou 2, **caractérisé en ce que** la limite supérieure de la fréquence de fonctionnement du moment est de 120 Hz.

4. Procédé selon la revendication 1 ou 2, **caractérisé en ce que** la limite supérieure de la fréquence de fonctionnement du moment est de 80 Hz.

5. Procédé selon la revendication 1 ou 2, **caractérisé en ce que** la limite supérieure de la fréquence de fonctionnement du moment est de 1 Hz.

6. Procédé selon l'une des revendications 1 à 5, **caractérisé en ce que** la fréquence de fonctionnement prédéterminée est de 160 Hz.

7. Procédé selon l'une des revendications précédentes, **caractérisé en ce que** la valeur du courant |I_{end}| à la fin des demi-périodes est augmentée si une valeur seuil pour la différence des tensions de lampe à la fin et au début des demi-périodes n'est pas atteinte.

8. Procédé selon l'une des revendications précédentes 1 à 7, **caractérisé en ce que** la valeur seuil pour la différence des tensions de lampe est divisée en une valeur seuil inférieure et une valeur seuil supérieure, et la valeur du courant |I_{end}| à la fin des demi-périodes est augmentée si la valeur seuil inférieure est dépassée, et la valeur du courant |I_{end}| à la fin des demi-périodes est réduite si la valeur seuil supérieure est dépassée.

9. Procédé selon l'une des revendications précédentes 1 à 7, **caractérisé en ce que** la valeur seuil pour la différence des tensions de lampe est divisée en une valeur seuil inférieure et une valeur seuil supérieure, et la valeur du courant |Iₛₜₐᵣₜ| au début des demi-périodes est augmentée si la valeur seuil inférieure est dépassée, et la valeur du courant |Iₛₜₐᵣₜ| au début des demi-périodes est réduite si la valeur seuil supérieure est dépassée.

10. Procédé selon les deux revendications précédentes 8 et 9, **caractérisé en ce que** lorsque la valeur seuil inférieure est dépassée la valeur du courant |Iₛₜₐᵣₜ| au début des demi-périodes et la valeur du courant |I_{end}| à la fin des demi-périodes sont augmentées, et lorsque la valeur seuil supérieure est dépassée la valeur du courant |Iₛₜₐᵣₜ| au début des demi-périodes et la valeur du courant |I_{end}| à la fin des demi-périodes sont réduites.

11. Procédé selon l'une des revendications 1 à 10, **caractérisé en ce que** la valeur seuil pour la différence des tensions de lampe se situe entre 0,2 volt et 3 volts.

12. Procédé selon la revendication 11, **caractérisé en ce que** la valeur seuil supérieure est au maximum supérieure de 0,5 volt à la valeur seuil inférieure.

13. Procédé selon l'une des revendications 1 à 12, **caractérisé en ce que** la forme de courant du courant alternatif à la puissance nominale est de forme rectangulaire.

14. Procédé selon l'une des revendications 1 à 12, **caractérisé en ce que** la forme de courant du courant alternatif à la puissance nominale est en forme de toit, dans lequel le rapport entre la valeur du courant |Iₛₜₐᵣₜ| au début des demi-périodes et la valeur du courant à la fin des demi-périodes est |Iₛₜₐᵣₜ| : |I_{end}| = 1:1 ... 1:1,2.

15. Agencement de circuit pour le fonctionnement d'une lampe à décharge haute pression en dessous de sa puissance nominale, dans lequel à la puissance nominale la lampe à décharge haute pression fonctionne avec un courant alternatif d'une fréquence de fonctionnement prédéterminée, **caractérisé en ce qu**'il est conçu pour exécuter un procédé selon l'une des revendications 1 à 14.
